# EUROPÄISCHE PATENTSCHRIFT

(11) **EP 2 444 584 B1**
(45) Veröffentlichungstag und Bekanntmachung des Hinweises auf die Patenterteilung: **20.03.2019**
(21) Anmeldenummer: 11008405.0
(22) Anmeldetag: 19.10.2011
(51) Int. Cl.: E06B 9/58, E06B 9/13

(54) **Torsäule für ein Rolltor**
Gate column for a rolling gate
Colonne de portail pour un portail roulant

(30) Priorität: 19.10.2010 DE 102010049981
(43) Veröffentlichungstag der Anmeldung: 25.04.2012
(73) Patentinhaber: ITW Industrietore GmbH, 73072 Donzdorf (DE)
(72) Erfinder: Dressler, Bruno, 73072 Donzdorf (DE)
(74) Vertreter: Fürst, Siegfried

(56) Entgegenhaltungen:
- DE-A1- 4 242 430
- DE-U1-202010 007 949

## Beschreibung

Die Erfindung betrifft eine Torsäule für ein Rolltor, insbesondere ein schnell laufendes Rolltor, mit einem flexiblen Torbehang nach dem Oberbegriff des Anspruches 1 und ein Rolltor nach dem Oberbegriff des Anspruches 4.

Um Schäden durch Kollision gering zu halten oder auszuschließen ist es bei Rolltoren nach dem Stand der Technik bekannt, eine Teilung der den Torbehang versteifenden und führenden Abschlussleiste vorzusehen. Zudem können, wie bei einem Rolltor nach der DE 40 07 280 C2, die Teile der Abschlussleiste, insbesondere deren Endteile aus einem Werkstoff hoher Elastizität bestehen, so dass im Falle einer Kollision bei Überschreitung einer vorbestimmten Querkraft die Endteile unter elastischer Verformung aus den Führungen austreten.
Um die heraus gezogenen Randstreifen des Torbehanges sowie die Endteile der Abschlussleiste in ihre Soll-Lage zu bringen, muss der Torbehang nebst Abschlussleiste nach oben, in eine Position oberhalb der Enden der Führungen gezogen werden, damit die Randstreifen wieder in die Führungen eingefädelt werden können, wie z.B. bei dem Rolltor nach der DE 42 42 430 A1. Während dieser Bewegung nach oben schleifen die Randstreifen des Torbehanges bzw. seitliche Teile der Abschlussleiste des Torbehanges außen an den Torpfosten bzw. an den Leibungen der Wandöffnung. Diese zusätzliche Belastung ist bei Behangstraffung durch die Masse der Abschlussleiste und auch bei einer Behangstraffung mittels Spannseilen vorhanden, wie z.B. bei dem Rolltor nach der DE 20 2010 007 949 U1.

Aufgabe der Erfindung ist es, mit einfachen Mittel und geringem baulichen Aufwand eine Torsäule für ein Rolltor sowie ein Rolltor zu schaffen, welche/welches die vorgenannten Nachteile nicht aufweist bzw. bei dem die Nachteile wesentlich gemindert sind.

Die Aufgabe wird gelöst durch eine Torsäule für ein Rolltor mit den Merkmalen des Patentanspruches 1 bzw. durch ein Rolltor mit den Merkmalen des Patentanspruches 4. Die nachgeordneten Patentansprüche 2 und 3 offenbaren Ausführungsvarianten der neuen Torsäule.

Die erfindungsgemäße Torsäule für ein Rolltor, insbesondere ein schnell laufendes Rolltor, mit einem flexiblen Torbehang, weist eine zum Torbehang stehende Front, einen Rücken, eine freie Seite und eine winklig zur Front angeordnete zurückfliehende Wandseite, die im Gebrauch an einer Wand anlegbar ist, auf und hat in der Front einen Führungsschlitz. Zudem bilden beidseits des Führungsschlitzes die zum Führungsschlitz zeigenden Abschnitte der Front von der zugehörigen Frontebene aus zurückfliehend Führungsflächen, die einen Führungstrichter definieren. Außerdem ist ausgehend von der zur Front gehörenden Frontebene wenigstens der seitwärts des Führungsschlitzes angeordnete wandseitige Abschnitt der Front unter Bildung einer schräg gerichteten Gleitfläche fliehend zurückgesetzt und reicht zur Wandseite der Torsäule heran.
Bei bestimmungsgemäßem Einsatz der Torsäule an der Wand ist mit der Gleitfläche und einem zugeordneten Wandabschnitt der Wand eine Entspannungsrinne bildbar.

Das neue Rolltor, insbesondere ein schnell laufendes Rolltor, nach der Erfindung hat
- einen flexiblen Torbehang,
- eine drehbar gelagerte, antreibbare Wickelwelle, zur Aufnahme und Bewegung des Torbehanges zwischen einer ersten Endposition "Offen" und einer zweiten Endposition "Geschlossen", und
- zwei zueinander beabstandet angeordnete erfindungsgemäße Torsäulen.
Das neue Rolltor wird zum Gebrauch bei einer Wandöffnung einer Wand angeordnet.
Durch die weiter vorn schon genannte spezielle Ausführung der Torsäule wird bei dem neuen Rolltor wenigstens bei einer seiner Torsäulen, seitwärts des Führungsschlitzes, eine vertikal ausgerichtete Entspannungsrinne gebildet.

Insbesondere bei Rolltoren mit einer großen Breite ist bei beiden Torsäulen wenigstens eine, im Wesentlichen vertikal ausgerichtete Entspannungsrinne vorgesehen.

Die wandseitig vom Führungsschlitz gelegene Entspannungsrinne wird also von einem Abschnitt der Mantelfläche der Torsäule und einem seitwärts der Leibung der Wandöffnung gelegenen Abschnitt der Wand gebildet.

Bei und durch einen Crash wird, in der Regel, der Torbehang nebst seiner Abschlussleiste aus seiner Führungsebene und aus den Führungen herausgedrückt.
Bei dem neuen Rolltor, welches Torsäulen gemäß der Erfindung aufweist, kommt es wegen der erfdindungsgemäß und vorzugsweise unmittelbar neben dem Führungsschlitz gebildeten Entspannungsrinne bei jeder Torsäule zu keiner Verklemmung des Torbehanges, insbesondere seiner Randstreifen zwischen der Front der Torsäule/-en bzw. zwischen der Abschlussleiste und der Leibung der Wandöffnung. Es erfolgt auch keine ständige Biegung und Verspannung der Seitenränder des Torbehanges zwischen den Leibungen der Wand-/Toröffnung, wie es sonst bei einem Crash bei Rolltoren nach dem Stand der Technik der Fall ist.
Mit dem Rolltor in Ausführung nach der Erfindung werden die genannten Nachteile des Standes der Technik vermieden. Zudem ist der technische Aufwand hierfür gering.

Während dem Reversieren des Torbehanges, d.h. während der Bewegung des Torbehanges zum Wiedereinhebeln seiner aus den Führungen herausgezogenen Seitenränder in dem betreffenden Führungsschlitz können sich diese Seitenränder, bis auf Ausnahme eines kleinen Abschnittes eines jeden Seitenrandes, ohne geklemmt und gequetscht zu werden in die Position bewegen, in der der jeweilige Seitenrand wieder in eine Führung gelangt. Dies ist in der Regel eine Position oberhalb der Enden der Torsäulen.

Bei einer Ausführung des Rolltores mit Behangspannung durch Spannseile kann das Einfädeln auch während der reversierenden Bewegung "Tor Öffnen" erfolgen, je nachdem, wie groß die Länge des herausgezogenen Randstreifens ist. Dieses Einfädeln bei einem solchen Rolltor kann schon vor Erreichen der oberen Enden der Torsäulen abgeschlossen sein.

Vorteilhaft ist jede Entspannungsrinne integral mit der zum Torbehang zeigenden Front der Torsäule. Vorzugsweise ist jede Entspannungsrinne unmittelbar neben dem Führungsschlitz angeordnet. Insbesondere bei Rolltoren mit Torbehangspannung mittels Spannseilen sind die an der Torsäule vorgesehenen Führungsflächen nebst der Gleitfläche vorteilhaft, da sie zum Führungsschlitz hin führen.

Der Kern der Erfindung ist auch bei bereits in Betrieb genommenen Rolltoren anwendbar. Hierzu ersetzt die erfindungsgemäße Torsäule für ein Rolltor, insbesondere/vornehmlich ein Schnelllauf-Rolltor, mit einem flexiblen Torbehang, die vorhandenen Torsäulen. Die neue Torsäule hat an ihrer Wandseite entsprechende Befestigungselemente.

Der bezüglich des Führungsschlitzes der Torsäule von der Wand abgewandte seitliche Abschnitt der Front kann bezogen zur Frontebene ebenfalls unter Bildung einer schräg gerichteten Gleitfläche zurückfliehen.

Die Erfindung wird nachstehend anhand von schematisch in Zeichnungen dargestellten, nicht einschränkenden Ausführungsbeispielen näher und in weiteren Details erläutert. Dabei zeigen
- Fig. 1: eine perspektivische Ansicht des neuen Rolltores und der neuen Torsäule;
- Fig. 2: einen halbseitigen Querschnitt durch das Rolltor nach Figur 1 nebst der neuen Torsäule;
- Fig. 2a: das Rolltor nach Figur 2 nach einer Crash-Situation;
- Fig. 3 u. 3a: das Rolltor nach Figur 2 mit einer anderen Einbauvariante der Torsäule;
- Fig. 4, 4a: eine Torsäule nach der Erfindung für den nachträglichen Einbau bei bereits in Betrieb befindlicher Rolltore;
- Fig. 5a-5e: Querschnitte bevorzugter Profilformen einer Torsäule und
- Fig. 6a, 6b, 6c: Teil-Querschnitte zu einem Rolltor nach dem Stand der Technik bezüglich einer Crash-Situation.

Die in den Figuren angezogenen Bezugsziffern haben jeweils die gleiche Bedeutung, auch wenn sie in der Beschreibung der Ausführungen nicht zu jeder Figur ausdrücklich genannt werden.

Die erfindungsgemäße Torsäule 10, 11 und das neue Rolltor 4 sind in der Figur 1 in einer perspektivischen Ansicht gezeigt. Auf einem Boden 3 steht ein Abschnitt einer Wand 1 mit einer Wandöffnung 2. Auf der einen Seite der Wand 1 ist bei der Wandöffnung 2 ein Rolltor 4, hier in selbsttragender Bauform, angeordnet. Seitwärts der Leibungen der Wandöffnung 2 befinden sich die Torsäulen 10 und 11 des Rolltores 4. Oberhalb der Wandöffnung 2 ist eine Wickelwelle 12 in Lagern 14, 15 dreh- und antreibbar angeordnet.

Der Antrieb 13 besteht hier aus einem Motor, einem Getriebe und einer Steuereinheit. Die Steuereinheit nebst deren Bedienelement ist in normaler Arbeitshöhe bei einer der Torsäulen 10 bzw. 11 angeordnet. Ein Duplikat der Bedieneinheit befindet sich dann noch auf der anderen Seite der Wandöffnung 2 neben selbiger 2.
Auf der Wickelwelle 12 ist der flexible Torbehang 5 des Rolltores 4 bevorratet. Durch Drehen der Wickelwelle 12 entsprechend Vorgabe der Steuereinheit wird der Torbehang 5 zwischen einer ersten Endstellung "Tor offen" und einer zweiten Endstellung "Tor geschlossen" bewegt. Im Ruhezustand als auch bei Bewegung des Torbehanges 5 werden dessen Randstreifen 6, 7 jeweils in einem Führungsschlitz 16 einer jeden Torsäule 10, 11 geführt.
An der unteren Querseite des Torbehanges 5 ist eine Abschlussleiste 8 vorgesehen.
Der horizontale Abstand zwischen der jeweiligen Frontebene FE der Torsäulen 10 und 11 entspricht in etwa der Länge L zwischen den Seiten 8a, 8b der Abschlussleiste 8, wobei beidseits der Abschlussleiste 8 zu der jeweiligen Frontebene FE hin ein Spalt gebildet ist, sodass bei Bewegung des Torbehanges 5 und damit der Abschlussleiste 8 kein Verklemmen der Abschlussleiste 8 zwischen den Torsäulen 10, 11 erfolgt. Der Abstand zwischen den Torsäulen 10, 11 ist auch so gewählt, dass die lichte Weite LW der Wandöffnung/Toröffnung 2 voll genutzt werden kann. Für die eine Endposition "Tor offen" wird der Torbehang 5 soweit angehoben und auf die Wickelwelle aufgerollt, bis die Unterkante der Abschlussleiste 8 oberhalb der lichten Höhe LH der Wandöffnung/Toröffnung 2 ist.

In der Figur 2 ist das Rolltor 4 nach Figur 1 nebst der Torsäule 10 in einem Querschnitt bei der Schnittlinie A-A gezeigt. Die Darstellung ist ein Teil-Querschnitt, dies reicht zur Erläuterung, da sich die beiden Torsäulen 10, 11 und die Umgebung um selbige gleichen. Die der Torsäule 10 mit Abstand gegenüber liegende Torsäule 11 ist nur spiegelbildlich ausgeführt, sodass die Erläuterungen zu den erfindungsgemäßen Merkmalen an einem Teilschnitt erfolgen können. Die hier gezeigte Torsäule 10 hat eine Front 18, einen Rücken 19, eine freie Seite 20 und eine Wandseite 21, mit der die Torsäule 10 an der Wand 1 nahe der Wandöffnung 2 so angeordnet ist, dass die durch die Front 18 gebildete Frontebene FE der Torsäule 10 mit geringem Abstand L1 seitwärts der Leibung der Wandöffnung 2 ist. In der Frontseite 18 der Torsäule 10 ist ein Führungsschlitz 16 vorgesehen, zum Führen der Randstreifen 6, 7 des Torbehanges 5 in einer Führungsebene BE.

Von der Frontebene FE der Front 18 der Torsäule 10 ausgehend sind hier seitlich des Führungsschlitzes 16 in Richtung Korpus der Torsäule 10 gelegene vertikal gerichtete Entspannungsrinnen 24 vorgesehen, jeweils zur freien Aufnahme eines der Randstreifen 6 bzw. 7 bzw. von Abschnitten selbiger nach einem besagten Crash, also zur Entspannung des beim Crash verspannten Torbehanges, sowie zum Führen und Leiten von selbigen bei deren Rückkehr in deren Normallage.
Wandseitig wird die mindestens eine Führungsrinne 24, auch Entspannungsrinne genannt, mit einem Wandabschnitt 1a der Wand 1 und einer schräg gerichteten Gleitfläche 18d des Korpus der Torsäule 10 gebildet. Die auf der anderen Seite des Führungsschlitzes 16 angeordnete Entspannungsrinne 24 wird zumindest von einer von der Front 18 ausgehenden und zur freien Seite 20 hin geführten Schräge 18c des Korpus der Torsäule 10 definiert, sodass, von der Frontebene FE aus und von der Abschlussleiste 8 des Torbehanges 5 abgewandt, der bei der Torsäule 10 benötigte Freiraum gebildet ist, zu dem weitere Details später erläutert werden.

Die beidseits des Führungsschlitzes 16 zum Führungsschlitz 16 zeigenden Abschnitte der Front 18, bilden von der Frontebene FE aus körpereinwärts zurückfliehende Führungsflächen 18a und 18b, die einen Führungstrichter 23 definieren. Diese Führungsflächen 18a und 18b besitzen im Bereich ihres geringsten Abstandes zueinander je eine Führungsleiste 17. Bevorzugt ist jede Führungsleiste 17 durch Abkantung der Endabschnitte der Führungsfläche 18a bzw. 18b gebildet. Zwischen den zueinander beabstandeten Führungsleisten 17 befindet sich der Führungsschlitz 16, der durch diese Ausgestaltung, im Vergleich zu bekannten Rolltoren, eine geringere Reibung bei der Bewegung des Torbehanges 5 an dessen Randstreifen 6 bzw. 7 erzeugt.

Der Übergang von der Gleitfläche 18c bzw. 18d zur Führungsfläche 18a bzw. 18b ist bei dem gezeigten Ausführungsbeispiel durch Abkantung im betreffenden Bauteil der Torsäule 10 hergestellt. Diese Abkantung ist zudem so, dass
Kuppen 22, also jeweils eine Kuppe 22, gebildet sind, die in einem Crash-Fall ein schonendes Gleiten der Randstreifen 6 bzw. 7 beim Vorgang "Reversieren" bzw. bei der Rückholung in den Führungsschlitz 16 bewirken.

In der Figur 2a ist das Rolltor nach Figur 2 in einer erweiterten Ausführung mit Spannseil gezeigt; in einer Situation nach einem erfolgten Crash am Torbehang 5. Durch diesen Crash ist der Torbehang 5 nebst Abschlussleiste 8 aus der Führungsebene BE in Richtung Wandöffnung 2 aus den Führungen 16 herausgedrückt worden. Das bei diesem Rolltor zur Torbehangspannung vorgesehene Spannseil 9, welches in der Regel am jeweiligen Randbereich der Abschlussleiste 8 angreift, wird bei einem solchen Crash mit einem Teilabschnitt ebenfalls aus dem Führungsschlitz herausgezogen. Mit der Führungsfläche 8a bzw. 8b des Führungstrichters 23 nebst der Kuppe 22 ist eine schonende, reibungsgeminderte Führung dieses Abschnittes des Spannseiles 9 ebenfalls garantiert.

Wegen der erfindungsgemäß und vorzugsweise unmittelbar neben dem Führungsschlitz 16 vorgesehenen Entspannungsrinne 24 bei jeder Torsäule 10, 11 kommt es nach einem Crash zu keiner Verklemmung des Torbehanges 5, insbesondere seiner Randstreifen 6, 7 zwischen der Front 18 der Torsäule 10, 11 bzw. zwischen der Abschlussleiste 8 und der Leibung der Wandöffnung 2. Der bzw. die Randstreifen 6 und 7 sind in den von der Kontur der jeweiligen Entspannungsrinne 24 vorgegebenen Grenzen frei beweglich. Es erfolgt auch keine Biegung und Verspannung der Seitenränder 6, 7 des Torbehanges 5 zwischen den Leibungen der Wand-/Toröffnung 2, wie es sonst im Stand der Technik der Fall ist.
Eine solche Situation nach dem Stand der Technik ist in den Figuren 6, insbesondere in Figur 6b und 6c gezeigt. Mit dem neuartigen Rolltor 4 gemäß Erfindung wird eine solche zusätzliche Belastung des Torbehanges 5 und seiner Teile, die eine verstärkte Abnutzung oder gar eine Beschädigung des Torbehanges 5 bewirken mit geringem Aufwand vermieden.

In der Figur 3 und 3a ist das erfindungsgemäße Rolltor 4 ebenfalls in einem Teil-Querschnitt gezeigt. Hier ist das Rolltor 4 mit seiner Torsäule 10 in einer neben der Leibung der Wandöffnung 2 vorhandenen Wandnische 1b eingebaut. Diese Darstellung soll verdeutlichen, dass das neue Rolltor zum Verschließen und Öffnen von Wandöffnungen/Toröffnungen verschiedenster Art einsetzbar ist. Die dargestellte Situation in Figur 3 gleicht der Situation gemäß Figur 2 und die Situation in Figur 3a der Situation nach Figur 2a, sodass hier keine Wiederholungen vorgenommen werden. Die verwendeten Bezugszeichen haben grundsätzlich in der gesamten Beschreibung die gleiche Bedeutung, auch wenn sie in der Beschreibung zu den einzelnen Figuren nicht explizit genannt sind.

In der Figur 4 und 4a ist eine Torsäule 10' für den nachträglichen Einbau an bereits in Betrieb befindlichen Rolltoren in einem Teil-Querschnitt gezeigt.
Die beiden dargestellten Zustände entsprechen den in den Figuren 2 bzw. 2a gezeigten und beschriebenen Zuständen, und zwar den "Normalbetrieb" und das "Reversieren nach einem Crash".

Diese Torsäule 10' wird zumindest gebildet von zwei im Wesentlichen rechtwinklig zueinander angeordneten Schenkeln, einer Front 18 und einer Wandseite 21. Von der Frontebene FE der Front 18 ausgehend fliehen die äußeren Wandabschnitte der Front 18, sodass beidseits eines Führungsschlitzes 16 bei dem Korpus der Torsäule 10' je eine Entspannungsrinne 24 gebildet ist. Diese Torsäule 10' wird zum Austausch mit der bereits in Betrieb befindlichen Torsäule mit ihrer Wandseite 21 an einer Wand an gleicher Stelle neben der Wandöffnung gestellt und befestigt. Wie bereits vorn erwähnt, ist die gegenüber liegende Torsäule spiegelbildlich aufgebaut, sie ist hier nicht dargestellt, da sie gleichartig ist.
In der Figur 4a ist auch eine Situation nach einem Crash dargestellt. Der aus dem Führungsschlitz 16 herausgezogene Randstreifen 6 des Torbehanges 5 befindet sich im Wesentlichen in der Entspannungsrinne 24 und ist, in besagten Grenzen, frei beweglich für den Vorgang "Reversieren". In dieser Position kann der Torbehang 5, ohne dass er eine Beschädigung durch starke Umlenkung und Reibung an Kanten und Wandflächen erfährt, nach oben in eine Position bewegt werden, in der das Einfädeln in seine Solllage, also in die Führungsebene BE, erfolgt; dies ist im äußersten Fall eine Position oberhalb des Endes der Torsäulen.

In den weiteren folgenden Figuren 5a bis 5e sind weitere ProfilQuerschnitte dargestellt, die bei dieser Torsäule 10' und auch bei den Torsäulen 10 und 11 des eingangs beschriebenen Rolltores 4 Anwendung finden können. Welches Profil/Profilquerschnitt verwendet wird, hängt von den konkreten Einbaubedingungen und Aufgabenstellung der jeweiligen Anwendung ab. Solche Bedingungen können zum Beispiel Herstellungskosten/Materialaufwand, besondere Stabilitätsbedingungen oder räumliche Gegebenheiten sein.

Die Erfindung ist nicht auf das dargestellte und beschriebene Ausführungsbeispiel beschränkt, sondern umfasst insbesondere auch Varianten, die durch Kombination von in Verbindung mit der vorliegenden Erfindung beschriebenen Merkmale bzw. Elementen gemäß den beigefügten Ansprüchen gebildet werden können.

### Bezugsziffernverzeichnis:

- 1: Wand
- 1a: Wandabschnitt
- 1b: Wandnische
- 2: Wandöffnung (Toröffnung)
- 3: Bodenfläche
- 4: Rolltor (selbsttragend)
- 5: Torbehang (flexibles, teils durchscheinendes bis durchsichtiges Material)
- 6, 7: Randstreifen (von Pos. 5)
- 8: Abschlussleiste (an Pos. 5)
- 8a, 8b: Seiten (von Pos. 8)
- 9: Spannseile (für Pos. 5)
- 10, 11, 10': Torsäulen
- 12: Wickelwelle
- 13: Antrieb (Motor, Getriebe, Steuereinheit)
- 14, 15: Lager
- 16: Führungsschlitze
- 17: Führungsleisten
- 18: Front (an Pos. 10 und 11)
- 18a, 18b: Führungsflächen
- 18c, 18d: Gleitflächen
- 19: Rücken (an Pos. 10 und 11)
- 20: freie Seite (an Pos. 10 und 11)
- 21: Wandseite (an Pos. 10 und 11)
- 22: Kuppen
- 23: Führungstrichter
- 24: Entspannungsrinne

- L: Länge (von Pos. 8)
- LW: lichte Weite (von Pos. 2)
- LH: lichte Höhe (von Pos. 2)
- BE: Führungsebene (für Pos. 5)
- FE: Frontebene (an Pos. 10, 11)
- L1: Abstand zwischen LW und FE

## Patentansprüche

1. Torsäule (10, 11) für ein Rolltor (4), insbesondere ein schnell laufendes Rolltor, mit einem flexiblen Torbehang (5),
- wobei die Torsäule (10 bzw. 11) eine zum Torbehang (5) stehende Front (18), einen Rücken (19), eine freie Seite (20) und eine winklig zur Front (18) angeordnete zurückfliehende Wandseite (21), die im Gebrauch an einer Wand (1) anlegbar ist, aufweist,
- wobei in der Front (18) ein Führungsschlitz (16) vorgesehen ist,
**dadurch gekennzeichnet, dass**
- beidseits des Führungsschlitzes (16) die zum Führungsschlitz (16) zeigenden Abschnitte der Front (18) von der zugehörigen Frontebene (FE) aus zurückfliehend Führungsflächen (18a und 18b) bilden, die einen Führungstrichter (23) definieren,
- wobei ausgehend von der zur Front (18) gehörenden Frontebene (FE) wenigstens der seitwärts des Führungsschlitzes (16) angeordnete wandseitige Abschnitt der Front (18) unter Bildung einer schräg gerichteten Gleitfläche (18d) fliehend zurückgesetzt ist und zur Wandseite (21) heranreicht,
- wobei bei bestimmungsgemäßem Einsatz der Torsäule (10, 11) an der Wand (1) mit der Gleitfläche (18d) und einem zugeordneten Wandabschnitt (1a) der Wand (1) eine Entspannungsrinne (24) bildbar ist.

2. Torsäule nach Anspruch 1,
**dadurch gekennzeichnet, dass**
der seitwärts des Führungsschlitzes (16) angeordnete, zur freien Seite (20) hin gerichtete Abschnitt der Front (18) als schräg gerichtete Gleitfläche (18c) fliehend zurückgesetzt ist.

3. Torsäule nach Anspruch 1 oder 2,
**dadurch gekennzeichnet, dass**
der Übergang von der Gleitfläche (18c bzw. 18d) zur Führungsfläche (18a bzw. 18b) hin derart ist, dass jeweils eine Kuppe (22) gebildet ist.

4. Rolltor, insbesondere ein schnell laufendes Rolltor, mit
- einem flexiblen Torbehang (5),
- einer drehbar gelagerten, antreibbaren Wickelwelle (12), zur Aufnahme und Bewegung des Torbehanges (5) zwischen einer ersten Endposition "Offen" und einer zweiten Endposition "Geschlossen", und
- zwei zueinander beabstandet angeordneten Torsäulen (10,11) gemäß einem der Ansprüche 1 bis 3.

## Claims

1. Door column (10, 11) for a roller door (4), particularly a high-speed roller door, with a flexible door curtain (5),
- wherein the door column (10 or 11) has a front (18) which is upright with respect to the door curtain (5), a back (19), a free side (20) and a wall side (21) which extends back and which is arranged angularly with respect to the front (18) and in use is placeable against a wall (1),
- wherein a guide slot (16) is provided in the front (18), **characterised in that**
- on either side of the guide slot (16) the sections, which face the guide slot (16), of the front (18) form guide surfaces (18a and 18b) which extend back from the associated front plane (FE) and which define a guide funnel (23),
- wherein starting from the front plane (FE) belonging to the front (18) at least the wall-side section, which is arranged laterally of the guide slot (16) of the front (18), is set back in receding manner with formation of an obliquely oriented slide surface (18d) and reaches up to the wall side (21), and
- wherein in the case of intended use of the door column (10, 11) a stress-relief channel (24) can be formed at the wall (1) by the slide surface (18d) and an associated wall section (1a) of the wall (1).

2. Door column according to claim 1, **characterised in that** the section, which is arranged laterally of the guide slot (16) and is directed towards the free side (20), of the front (18) is set back in receding manner as an obliquely oriented slide surface (18c).

3. Door column according to claim 1 or 2, **characterised in that** the transition from the slide surface (18c or 18d) towards the guide surface (18a or 18b) is such that in each instance a crest (22) is formed.

4. Roller door, particularly a high-speed roller door, with
- a flexible door curtain (5),
- a rotatably mounted, drivable winding shaft (12) for mounting of the door curtain (5) and movement thereof between a first end position of "open" and a second end position of "closed", and
- two door columns (10, 11), which are arranged to be spaced from one another, according to any one of claims 1 to 3.

## Revendications

1. Colonne (10, 11) de portail destinée à un portail roulant (4), en particulier à un portail roulant à marche rapide muni d'un rideau de portail flexible (5),
- sachant que ladite colonne (10, respectivement 11) du portail comprend une zone frontale (18) se dressant par rapport au rideau (5) dudit portail, un dos (19), une face libre (20) et une face de cloisonnement (21) à profil fuyant, qui est disposée à angle droit par rapport à ladite zone frontale (18) et peut, en service, être mise en applique contre une paroi (1),
- sachant qu'une fente de guidage (16) est prévue dans ladite zone frontale (18),
**caractérisée par le fait**
- **que** les régions de la zone frontale (18) qui pointent vers la fente de guidage (16) forment, de part et d'autre de ladite fente de guidage (16) et à partir du plan frontal associé (FE), des surfaces de guidage (18a et 18b) à profil fuyant définissant un entonnoir de guidage (23),
- **qu'**à partir dudit plan frontal (FE) faisant partie de la zone frontale (18), au moins la région de ladite zone frontale (18), située côté paroi et latéralement par rapport à la fente de guidage (16), accuse un retrait à profil fuyant donnant naissance à une surface de glissement (18d) orientée à l'oblique, et se rapproche de la face de cloisonnement (21),
- sachant que, lorsque ladite colonne (10, 11) du portail est utilisée en conformité avec sa destination, un chenal de détente (24) est formé, sur la paroi (1), par ladite surface de glissement (18d) et par une région associée (1a) de ladite paroi (1).

2. Colonne de portail, selon la revendication 1,
**caractérisée par le fait que**
la région de la zone frontale (18), disposée latéralement par rapport à la fente de guidage (16) et dirigée vers la face libre (20), accuse un retrait à profil fuyant en tant que surface de glissement (18c) orientée à l'oblique.

3. Colonne de portail, selon la revendication 1 ou 2,
**caractérisée par le fait que**
la transition, entre la surface de glissement (18c, respectivement 18d) et la surface de guidage (18a, respectivement 18b), se présente de façon à former une crête (22) respective.

4. Portail roulant, en particulier portail roulant à marche rapide comprenant :
- un rideau flexible (5),
- un arbre enrouleur (12) monté à rotation et pouvant être entraîné, en vue de recevoir et de mouvoir ledit rideau (5) du portail entre un premier emplacement extrême « ouvert » et un second emplacement extrême « fermé », et
- deux colonnes (10, 11) conformes à l'une des revendications 1 à 3, implantées à distance l'une de l'autre.
